# FASCICULE DE BREVET EUROPEEN

(11) **EP 0 965 694 B1**
(45) Date de publication et mention de la délivrance du brevet: **02.02.2005**
(21) Numéro de dépôt: 99440128.9
(22) Date de dépôt: 01.06.1999
(51) Int. Cl.: E01H 1/08

(54) **Dispositif d'aspiration pour véhicules de voirie articulés**
Saugvorrichtung für Arbeitsgelenkfahrzeuge
Suction device for articulated utility vehicles

(30) Priorité: 04.06.1998 FR 9807137
(43) Date de publication de la demande: 22.12.1999
(73) Titulaire: Alfred Kärcher GmbH & Co. KG, 71364 Winnenden (DE)
(72) Inventeur: Jungo, Nicolas, 68870 Bartenheim (FR)
(74) Mandataire: Burkard, Thierry

(56) Documents cités:
- WO-A-87/01404
- DE-A- 2 541 108
- DE-U- 8 707 111
- US-A- 2 772 438
- US-A- 4 578 840

## Description

La présente invention concerne un dispositif d'aspiration prévu pour être utilisé sur des véhicules de voirie articulés, tels que par exemple, des balayeuses urbaines.

Les véhicules de ce type se composent, pour l'essentiel, d'un châssis articulé, comportant au moins deux essieux et auquel peuvent être reliés les moyens de nettoyage tels que des brosses ou balais, des moyens d'aspiration, un réceptacle pour recevoir les résidus aspirés, éventuellement un réservoir d'eau de capacité suffisante et un poste de commande.

Le châssis est en fait composé de deux demi-châssis, la partie avant recevant les moyens d'aspiration et la partie arrière recevant la cuve et les éléments de motorisation.

Les moyens d'aspiration comportent une turbine d'aspiration et des moyens pour la collecte et le transfert des déchets aspirés jusqu'au réceptacle,

Ces moyens d'aspiration sont le plus souvent constitués d'un ou de plusieurs tuyaux reliés à des buses d'aspiration.

Pour aspirer les déchets, on créé une dépression à l'intérieur du réceptacle.

Les déchets sont en général humidifiés juste avant aspiration, pour faciliter leur transfert jusqu'au fond de la cuve. Ceci permet de les lier et d'éviter un rejet des poussières au travers de la turbine.

Ces modalités sont sources de nombreux problèmes, qui obèrent ou limitent la fiabilité des opérations d'aspiration.

En effet, la partie inférieure du conduit d'aspiration est reliée au châssis avant du véhicule par sa buse, qui est disposée de manière à recueillir les déchets collectés sur l'avant ou sur les côtés par les balais ou brosses. Par contre, la cuve réceptrice est montée sur la partie arrière du châssis.

Le tuyau d'aspiration est donc soumis aux diverses contraintes qui découlent de l'articulation entre les deux parties du châssis.

Du fait de la fonction qui leur est assignée, les véhicules de voiries sont très dépendants de la configuration et de l'encombrement des voies sur lesquelles ils se déplacent. Ils sont amenés à effectuer des virages fréquents et brusques, et des mouvements de braquage de forte amplitude, par exemple pour éviter un obstacle ou contourner un véhicule garé le long d'un trottoir.

Les tuyaux d'aspiration sont de ce fait exposés à des chocs et des contraintes répétés, et leur durée de vie s'en trouve fortement limitée.

Pour remédier à ces inconvénients, on a cherché à remplacer les tuyaux flexibles par des éléments moins fragiles, composés de plusieurs conduits rigides ou semi-rigides, assemblés entre eux par des coudes.

Cette solution n'est pas pleinement satisfaisante. En effet, les points de liaison entre les éléments tubulaires rigides et les parties coudées constituent autant de zones d'affaiblissement, avec des risques de perte d'étanchéité.

De plus, les parties coudées subissent une forte abrasion sous l'effet des sables et déchets granuleux aspirés, ce qui engendre une usure très rapide.

Il est par ailleurs nécessaire de prévoir des roulements périphériques au niveau de la liaison entre deux éléments de conduits, afin d'accompagner les déplacements et les mouvements du châssis du véhicule.

Cet agencement pose problème, car l'aspiration des déchets se fait le plus souvent à vitesse élevée, ce qui augmente les risques d'obturation ou de perforation des conduits, dans les parties non rectilignes, et augmente le coût de revient des installations.

L'invention se propose de remédier à ces divers inconvénients en réalisant un dispositif d'aspiration comportant un conduit totalement rectiligne entre les deux parties du châssis.

Un conduit rectiligne est illustré dans le document DE 25 41 108, qui décrit un véhicule de voirie comportant des moyens d'aspiration pneumatiques, comprenant un conduit d'aspiration droit, dont l'une des extrémités est solidaire d'une cuve de réception des déchets située à l'arrière du véhicule, et l'autre extrémité est terminée par une partie élargie dirigée vers le sol, afin d'augmenter la surface d'aspiration.

La solution proposée n'est pas non plus pleinement satisfaisante car elle n'est pas transposable à un véhicule articulé, dans la mesure où le conduit d'aspiration est ici réalisé d'une seule pièce, ce qui impose que son extrémité inférieure soit libre, sans pouvoir être solidarisé à la partie avant du véhicule.

Plus particulièrement, le dispositif selon l'invention comporte un conduit en deux éléments, chaque élément étant totalement solidaire de la partie de châssis à laquelle il est relié, les deux éléments comportant par ailleurs des moyens de recouvrements à leurs extrémités libres respectives.

L'invention sera décrite ci-après à l'aide d'un exemple non limitatif de réalisation, et en référence aux dessins annexés, dans lesquels :
- la figure 1 est une vue de trois quart avant montrant le conduit d'un dispositif d'aspiration selon l'invention, monté entre les deux parties du châssis articulé d'un véhicule de voirie
- la figure 2 est une vue du dessus de l'ensemble représenté à la figure 1, et
- la figure 3 est une vue de détail de l'extrémité du conduit, montrant les moyens de recouvrement.

En référence aux figures annexées, et notamment la figure 1, le dispositif d'aspiration selon la présente invention, qui est désigné sous la référence générale (1), est monté sur le châssis (2) d'un véhicule de voirie.

Le châssis (2) est composée d'une partie avant (12) et d'une partie arrière (22), reliées entre elle par une articulation (3) de type quelconque.

Les moyens d'aspiration (non représentés) sont disposés sous la partie avant (12). La cuve de réception (4) des déchets aspirés est montée sur la partie arrière (22).

Un conduit d'aspiration (6) relie la partie avant (12) et la partie arrière (22).

Les extrémités (16 et 26) du conduit (6) sont solidaires, respectivement de la cuve (4) et de la partie avant (12) du châssis (2).

L'extrémité (16) du conduit (6) recouvre un orifice ménagé en correspondance dans la paroi de la cuve pour le passage des déchets aspirés.

Le conduit (6) est constitué de deux éléments distincts (7 et 8).

L'extrémité libre de chacun des deux éléments (7 et 8) comporte un rebord en forme de collerette (9).

De manière préférentielle, les collerettes seront sensiblement ovales.

Lorsque le dispositif est monté sur un châssis, les deux éléments (7 et 8) formant le conduit (6) sont disposées bout-à-bout, dans l'axe de l'articulation du châssis du véhicule, et les collerettes d'extrémité (9) de chacune des parties sont disposées l'une contre l'autre.

Lorsque pour une raison quelconque, le véhicule de voirie effectue un virage ou un mouvement de braquage, le mouvement est transmis aux collerettes (9), mais les éléments (7 et 8) restent quasiment alignés dans l'axe d'articulation du châssis.

La rotation des collerettes (9) n'affecte ni l'étanchéité du dispositif, ni la position d'ensemble du conduit qui reste sensiblement rectiligne. En effet, la forme ovale des rebords formant les collerettes (9) assure un recouvrement minimal mais constant, même en position de braquage complet. Pendant l'aspiration, les collerettes sont plaqués l'une contre l'autre, ce qui assure l'étanchéité du dispositif.

La largeur des collerettes (9) permet de rattraper le décalage en ellipse entre les deux éléments (7 et 8) lorsque le véhicule braque.

Bien entendu, le dispositif d'aspiration n'est pas limité à la forme de réalisation décrite ci-dessus , et pourra recevoir toute variante sans que l'on sorte du cadre de l'invention.

En particulier, les dimensions des conduits pourront être quelconques.

## Revendications

1. Dispositif d'aspiration pour véhicule de voirie articulé, le dispositif d'aspiration comportant un châssis (2) composé d'une partie avant (12) et d'une partie arrière (22) articulées, une cuve (4) reliée à la partie arrière (22) pour recevoir les résidus aspirés, éventuellement un réservoir d'eau de capacité suffisante et des moyens d'aspiration composés d'une turbine d'aspiration et d'un conduit d'aspiration (6), comportant deux éléments (7 et 8) dont les extrémités libres (16 et 26) sont solidaires, respectivement de la cuve (4) et de la partie avant (12) du châssis (2), **caractérisé en ce que** les deux éléments (7 et 8) formant le conduit (6) sont disposés bout-à-bout, dans l'axe de l'articulation du châssis du véhicule, les extrémités libres (16 et 26) comportant chacune un rebord en forme de collerette (9) de forme sensiblement ovale, de manière à assurer un recouvrement minimal mais constant, quel que soit l'angle de braquage du véhicule.

## Claims

1. Suction device for articulated road cleaning vehicle, the suction device comprising a chassis (2) comprised of an articulated front part (12) and an articulated rear part (22), a tank (4) connected to the rear part (22) to receive the waste sucked in, possibly a water tank with a sufficient capacity and suction means comprised of a suction turbine and a suction pipe (6), comprising two elements (7 and 8) the free ends of which (16 and 26) are attached respectively to the tank (4) and to the front part (12) of the chassis (2), **characterised in that** the two elements (7 and 8) forming the pipe (6) are arranged end to end, axially in relation of the articulation of the vehicle's chassis, the free ends (16 and 26) each comprising a flange-shaped (9) rim which is substantially oval-shaped, so as to ensure a minimum but constant overlap whatever the vehicle's steering angle.

## Patentansprüche

1. Saugvorrichtung für Arbeitsfahrzeuge mit Knickgelenk, bei der die Saugvorrichtung einen aus einem vorderen Teil (12) und einem hinteren Teil (22) bestehenden Rahmen (2) mit Knickgelenk umfasst, einen mit dem hinteren Teil (22) verbundenen Auffangbehälter (4) zur Aufnahme des angesaugten Kehrichts, eventuell einen Wasserbehälter von ausreichender Kapazität sowie aus einer Saugturbine und einer Saugleitung (6) bestehende Saugmittel, die zwei Elemente (7 und 8) aufweisen, deren freie Enden (16 und 26) mit dem Behälter (4) bzw. mit dem vorderen Teil (12) des Rahmens (2) verbunden sind, **dadurch gekennzeichnet, dass** die beiden Elemente (7 und 8), die die Leitung (6) bilden, mit einer Stumpfstoßverbindung in der Gelenkachse des Rahmens des Fahrzeugs angeordnet sind, wobei die freien Enden (16 und 26) jeweils einen flanschförmigen Rand (9) mit wesentlich ovaler Form aufweisen, der unabhängig vom Einschlagwinkel des Fahrzeugs für eine minimale aber konstante Überdeckung sorgt.
